# EUROPÄISCHE PATENTSCHRIFT

(11) **EP 0 083 577 B1**
(45) Veröffentlichungstag und Bekanntmachung des Hinweises auf die Patenterteilung: **24.04.1985**
(21) Anmeldenummer: 83730001.1
(22) Anmeldetag: 04.01.1983
(51) Int. Cl.: B21J 9/06

(54) **Haltevorrichtung für die Rohrendstücke in einer hydraulischen Rohrendenpresse**
Device for holding tube ends in a hydraulic press for upsetting tube ends
Dispositif de serrage d'extrémités de tubes dans une presse hydraulique à refouler les extrémités de tubes

(30) Priorität: 06.01.1982 DE 3200361
(43) Veröffentlichungstag der Anmeldung: 13.07.1983
(73) Patentinhaber: MANNESMANN Aktiengesellschaft, 40027 Düsseldorf (DE)
(72) Erfinder: Jansen, Herbert, D-4052 Korschenbroich 3 (DE); Gerretz, Richard, D-4060 Viersen 12 (DE)
(74) Vertreter: Meissner, Peter E., Dipl.-Ing.

## Beschreibung

Die Erfindung betrifft eine Haltevorrichtung für die Rohrendstücke in einer hydraulischen Rohrendenpresse, die einen C-förmigen Rahmen aufweist, in dem das Rohrende zwischen der oberen und der unteren Matrizenhälfte gehalten wird, wobei die untere Matrizenhälfte im Pressentisch und die obere Matrizenhälfte im Querhaupt aufgenommen wird und das Querhaupt mit Hilfe von mindestens einer die Haltekraft aufbringenden Kolben-Zylinder-Einheit gegen den Pressentisch bewegbar ist (s. DE-OS 27 31 055).

Bei der Produktion von Rohren, insbesondere Ölfeldrohren wie Casings, Tubings usw. ist es erforderlich, die Wand des Rohres im Bereich des Rohrendes anzustauchen, um darin ein Innen-oder Außengewinde einschneiden zu können oder um das Anschweißen einer Muffe zu erleichtern. Das Anstauchen der Rohrenden erfolgt im allgemeinen mit einer Rohrendenstauchpresse der vorstehend beschriebenen Art, wobei das Anstauchen des in den Matrizenhälften eingelegten und gehaltenen Rohres mit Hilfe einer an der Rückseite des C-Rahmens vorgesehenen Stauchvorrichtung erfolgt. Diese besteht aus einem in Rohrlängsrichtung wirkenden hydraulischen Zylinder, dessen für den Stauchvorgang erforderliche Kraft über einen abgestuften Dorn auf die Stirnseite des rohrendstückes in dessen axialer Richtung aufgebracht wird.

Das Schließen der für das Halten des Rohrendes notwendigen Haltevorrichtung läßt sich in zwei Bewegungsvorgänge aufteilen, von denen der eine Bewegungsvorgang dazu dient, die Matrizenhälften zum seitlichen Einführen des Rohres weit genug auseinanderzufahren und der andere Bewegungsvorgang dem eigentlichen spannenden Halten des Rohrendes dient. Bei den Haltevorrichtungen des Standes der Technik werden beide Bewegungsvorgänge von einer entsprechend der notwendigen Haltekraft groß dimensionierten Kolben-Zylinder-Einheit durchgeführt, die einen Hub aufweisen muß, der dem Öffnungsweg der Matrizenhälften angepaßt ist.

Es hat sich gezeigt, daß infolge des notwendigen relativ großen Hubes der Kolben-Zylinder-Einheit, der notwendig ist, um die Matrizenhälften weit genug auseinanderzufahren, die Kolben-Zylinder-Einheit überdimensioniert ist, weil der eigentliche Spann-Hub zum Halten des Rohres zwar einen kräftigen, jedoch nur kurzen Zylinder erforderlich macht. Es ist deshalb als nachteilig anzusehen, daß eine derart überdimensionierte Kolben-Zylinder-Einheit einen Bauaufwand darstellt, der für den geforderten Zweck nicht erforderlich ist. Ein anderer Nachteil ist darin zu erkennen, daß der lange Kolbenhub der Kolben-Zylinder-Einheit die Taktzeit zum Laden und Entladen der Haltevorrichtung unnötig verlängert und unnötige Mengen Hydraulikflüssigkeit erforderlich macht.

Aus der US-PS 2 871 734 ist eine Vorrichtung zur Handhabung von Rohren o. dgl. bekannt, bei der Kolben-Zylinder-Einheiten zum Strekken von Kniehebeln dienen, die in der gestreckten Stellung eine Klemmwirkung auf das Rohr ausüben sollen. Eine hydraulische Verspannung des Rohres findet hier nicht statt, weil in gestreckter Stellung des Kniehebels ein Klemmen des Rohres nur dann erfolgen kann, wenn die Kniehebel gegen Widerlager abgestützt sind, wobei letztere Widerlager verstellt werden müssen, wenn unterschiedliche Rohrtoleranzen gespannt werden sollen.

Der Erfindung liegt die Aufgabe zugrunde, eine Haltevorrichtung der eingangs genannten Art zu schaffen, die bei einem geringeren Bauaufwand und bei Kostenreduzierung eine Verkürzung der Taktzeit für das Be- und Entladen der Haltevorrichtung ermöglicht.

Zur Lösung der Aufgabe wird erfindungsgemäß eine Haltevorrichtung vorgeschlagen, die gekennzeichnet ist durch einen die Haltekraft in seiner gestreckten Stellung übertragenden Kniehebel, dessen eines Ende an dem Kolben der Kolben-Zylinder-Einheit angelenkt und dessen anderes Ende mit dem Querhaupt gelenkig verbunden ist und dessen Kniegelenk mit einem weiteren Kraftantrieb zum Knicken und Strecken des Kniehebels in Verbindung steht.

Durch den Vorschlag der Erfindung werden die eingangs geschilderten Bewegungsvorgänge aufgeteilt auf zwei Vorrichtungsbauteile, nämlich auf einen Kniehebel zum schnellen mechanischen Verfahren des Querhauptes mit der oberen Matrizenhälfte und das spannende Halten des Rohrendes mit Hilfe der herkömmlichen Kolben-Zylinder-Einheit. Dies ermöglicht den Einsatz von kurzhubigen Hochleistungsdruckzylindern für das Aufbringen der Spannkraft und schwachen und somit kostengünstigeren Kraftantrieben für den spannkraftlosen Verfahrweg des Querhauptes mit der oberen Matrizenhälfte.

Eine günstige Ausgestaltung der erfindungsgemäßen Lösung ist dadurch gekennzeichnet, daß für zwei symmetrisch nebeneinander angeordnete Kniehebel ein gemeinsamer Kraftantrieb zum synchronen Knicken und Strecken beider Kniehebel vorgesehen ist.

Vorzugsweise ist vorgesehen, daß der Kraftantrieb zum Knicken und Strecken des bzw. der Kniehebel eine Kolben-Zylinder-Einheit ist. Diese Kolben-Zylinder-Einheit kann schwach dimensioniert sein, da sie lediglich die Verschiebekraft des Querhauptes, im wesentlichen also dessen Eigengewicht zu überwinden hat.

Eine günstige Ausbildung der erfindungsgemäßen Vorrichtung sieht vor, daß die Kolben-Zylinder-Einheit zwischen den beiden, die Haltekraft aufbringenden Kolben-Zylinder-Einheiten mit gleicher Wirkrichtung angeordnet ist und die Kolbenkraft über je eine mit dem Kniegelenk jedes Kniehebels in Verbindung stehende, einerseits mit diesem und andererseits mit der Kolbenstange der Kolben-Zylinder-Einheit verbundene Zug- und Druckstangen verzweigt ist. Bei deisem Vorschlag werden weitgehend mechanische Elemente verwendet, die bei hoher Betriebssicherheit wenig Wartungsaufwand benötigen und nicht nur preisgünstig, sondern auch robust zu erstellen sind. Die Verwendung zweier kurzhubiger Spann-Kolben-Zylindereinheiten in Verbindung mit der dazwischen angeordneten Kolben-Zylinder-Einheit für die Verstellung der Knickhebel gestattet eine kompakte platzsparende Bauweise bei günstiger Einleitung der Kräfte. Es ist sogar denkbar und vorteilhaft, die Spann-Kolben-Zylindereinheiten mit unterschiedlichen hydraulischen Drücken zu beaufschlagen, um z. B. den eigentlichen Stauchschalenbereich durch höheren Druck fester zusammenzupressen.

Vorzugsweise ist der oder sind die Kniehebel in ihrer Streckstellung gegen Ausknicken gesichert. Dies kann beispielsweise dadurch geschehen, daß die Gelenkpunkte des Kniehebels so gelegt sind, daß beim Aufbringen der Haltekraft der Kniehebel gegen einen Anschlag überstreckt wird, so daß kein unbeabsichtigtes Einknicken des Kniehebels vorkommen kann.

Ein Ausführungsbeispiel der Erfindung ist in der Zeichnung dargestellt und nachfolgend beschrieben. Es zeigen :
Figur 1 einen schematischen Querschnitt durch eine Rohrendenpresse in geöffneter Stellung,
Figur 2 den gleichen Querschnitt der Rohrendenpresse, jedoch in geschlossener Stellung und
Figur 3 einen Teilquerschnitt der Presse gemäß Schnittlinie X-X.

Der C-Pressenrahmen 1 ist in bekannter Weise ausgeführt. Innerhalb der Öffnung des C-Rahmens sind unten der Preßtisch 2 und oben das Querhaupt 3 montiert. Die untere Matrizenhälfte 5 ist mit dem Preßtisch 2 verbunden, die obere Matrizenhälfte 4 ist am Querhaupt 3 befestigt. Das Querhaupt 3 ist in nicht dargestellten Führungen senkrecht verschiebbar, so daß in der geschlossenen Stellung der Matrizenhälften (Fig. 2) sich die Hälften zu einer abgestuften Bohrung ergänzen.

Am C-förmigen Rahmen 1 ist ein Paar hydraulischer Spannzylinder 6 und 7 befestigt, wobei jeder Zylinder mittels einer Traverse 8 (Fig. 3) am Rahmen 1 befestigt ist.

An den Kolbenstangen 11 und 12 der Kolben-Zylinder-Einheiten 6 und 7 sind die beiden oberen Hebel 9 und 10 des Kniehebels, am Querhaupt die unteren Hebel 13 und 14 der Kniehebel angelenkt, wobei die Gelenkpunkte der Kniehebel 9,13 bzw. 10, 14 mit 15 und 16 bezeichnet sind.

Zwischen den beiden Kolben-Zylinder-Einheiten 6 und 7 ist mittig die Kolben-Zylinder-Einheit 17 mit der Kolbenstange 18 vertikal montiert, die dem Antrieb der Kniehebel dient. Die Kniegelenke 15 und 16 der Kniehebel sind über Zug-Druckstangen 19, 20 miteinander verbunden, wobei die freien Enden der Zug-Druckstangen 19, 20 an einem gemeinsamen Gelenk 21 befestigt sind, an dem gleichfalls die Kolbenstange 18 der Kolben-Zylinder-Einheit 17 gelenkig angeschlossen ist.

Der Stauchdorn 22 (dessen Antriebsmittel nicht abgebildet sind) ist mit der geteilten Matrize axial ausgerichtet.

### Funktionsweise :

In Fig. 1 ist die Öffnungsstellung der Rohrendenpresse dargestellt. Durch Beaufschlagung der kolbenstangenseitigen Ringkolbenfläche der Kolben-Zylinder-Einheiten 6. und 7 sind diese in eine obere Stellung gefahren, und dort gehalten. Die Kolben-Zylinder-Einheit 17 ist derart mit Hydraulikflüssigkeit beaufschlagt, daß die Kolbenstange 18 in ihrer ausgefahrenen Stellung die Zug-Druckstangen 19, 20 über den Anlenkpunkt 21 abspreizt und somit ein Einknicken der Kniehebel 9, 13 bzw. 10, 14 bewirkt. Dadurch wird das Querhaupt 3 in den nicht dargestellten Führungen nach oben gezogen und das zu stauchende Rohr kann in die untere Matrize 5 des Pressentischs 2 eingelegt werden.

Durch Beaufschlagen der Kolben-Zylinder-Einheit 17 mit Hydraulikflüssigkeit wird der Kolben. mit der Kolbenstange 18 nach oben bewegt, wobei der Anlenkpunkt 21 zwischen Kolbenstange 18 und den Zug- und Druckstangen 19, 20 sich ebenfalls nach oben bewegt und die an den Kniegelenkpunkten 15 und 16 angelenkten Zug-und Druckstangen 19, 20 ein Strecken der Kniehebel 9, 13 und 10, 14 bewirken. Durch diesen Vorgang wird das Querhaupt 3 mit der oberen Matrizenhälfte 4 kurzzeitig nach unten bewegt und in eine Stellung gebracht, in der die obere Matrizenhälfte 4 fast am zu stauchenden Rohrende anliegt. Durch eine entsprechende Einrichtung, z. B. einen Anschlag werden die Drehpunkte 15 und 16 in einem Abstand X (Fig. 2) gehalten und zwar dergestalt, daß die Kniegelenkpunkte 15 und 16 jenseits der Verbindungslinie der oberen und unteren Anlenkpunkte der hebel 10 und 14 bzw. 9 und 13 des jeweiligen Kniehebels liegen und die aufgebrachte Haltekraft ein Anlegen des Kniehebels gegen den vorstehend beschriebenen Anschlag bewirkt.

In der gestreckten Stellung der Kniehebel 9, 13 und 10, 14 werden die Kolben-Zylinder-Einheiten 6 und 7 mit Hydraulikflüssigkeit beaufschlagt, wobei die Kolben-Zylinder-Einheit 17 durch Aufrechterhaltung des Flüssigkeitsdruckes gegen den Kolben 23 in der eingenommenen Stellung verbleibt.

Durch Einleiten von Hydraulikflüssigkeit durch die Einlassöffnungen 24 und 25 der Kolben-Zylinder-Einheit 6 und 7 wird über die gestreckten Kniehebel der noch verbliebene Weg bis zum Anlegen der oberen Matrizenhälfte 4 an das Rohrende zurückgelegt und durch weiteres Beaufschlagen der Kolben-Zylinder-Einheiten 6 und 7 das Rohr gespannt. Wenn erforderlich, kann die Kolbenstange 18 oder die gesamte Kolben-Zylinder-Einheit 17 entsprechend dem für das Spannen notwendigen Weg nachgesteuert werden.

Nach dem beschriebenen Aufbringen der Spannkraft auf das Rohrende wird der Stauchdorn 22 durch (nicht dargestellte Mittel) in Pfeilrichtung 26 bewegt, um das zwischen oberer und unterer Matrizenhälfte 4 bzw. 5 eingespannte Rohrende anzustauchen.

Das Rückführen des Querhauptes 3 in seine Öffnungsstellung erfolgt in umgekehrter Reihenfolge. Der Stauchdorn 22 wird in seine Ausgangsstellung zurückgeführt, der auf die Kolben-Zylinder-Einheit 6 und 7 wirkende Druck wird weggenommen und die Ringflächen an der Kolbenstangenseite der Kolben-Zylinder-Einheit werden über die Öffnungen 26 bzw. 27 mit Druck beaufschlagt. Dadurch bewegen sich die Kolben 11 und 12 in ihre obere Endstellung und die Spannkraft auf das Rohrende wird gelöst. Durch Beaufschlagung der Kolben-Zylinder-Einheit 17 oberhalb des Kolbens 23 wird die Kolbenstange 18 mit dem Gelenkpunkt 21 nach unten geführt, wodurch sich die Zug-Druckstangen 19 und 20 spreizen und ein Einknicken der Kniehebel 9, 13 und 10, 14 bewirken. Dadurch wird kurzzeitig das Querhaupt 3 mit der oberen Matrizenhälfte 4 angehoben und die Rohrendenpresse ist zum Entnehmen und erneuten Laden geöffnet.

Selbstverständlich sind alle mechanischen Teile so geführt, daß eine korrekte Geometrie und ein Gleichlauf erhalten bleibt, um in optimaler Weise die notwendigen Kräfte in die entsprechenden Bauteile einzuleiten.

Aus Sicherheitsgründen kann es ratsam sein, eine Arretiervorrichtung für das Querhaupt 3 vorzusehen, um dieses für den Fall des Druckflüssigkeitsverlustes gegen Herabfallen zu sichern.

## Patentansprüche

1. Haltevorrichtung für die Rohrendstücke in einer hydraulischen Rohrendenpresse, die einen C-förmigen Rahmen (1) aufweist, in dem das Rohrende zwischen der oberen und der unteren Matrizenhälfte (4, 5) gehalten wird, wobei die untere Matrizenhälfte (5) im Pressentisch und die obere Matrizenhälfte (4) im Querhaupt aufgenommen wird und das Querhaupt mit Hilfe von mindestens einer die Haltekraft aufbringenden Kolben-Zylinder-Einheit (6, 7) gegen den Pressentisch bewegbar ist. gekennzeichnet durch einen die Haltekraft in seiner gestreckten Stellung übertragenden Kniehebel (9, 13, 10, 14) dessen eines Ende (9, 10) an dem Kolben (11, 12) der Kolben-Zylinder-Einheit (6, 7) angelenkt und dessen anderes Ende (13, 14) mit dem Querhaupt (3) gelenkig verbunden ist und dessen Kniegelenk (15, 16) mit einem weiteren Kraftantrieb (17) zum Knicken und Strecken des Kniehebels (9, 13, 10, 14) in Verbindung steht.

2. Haltebvorrichtung nach Anspruche 1, dadurch gekennzeichnet, daß für zwei symmetrisch nebeneinander angeordnete Kniehebel (9, 13, 10, 14) ein gemeinsamer Kraftantrieb (17) zum synchronen Knicken und Strekken beider Kniehebel vorgesehen ist.

3. Haltevorrichtung nach Anspruch 1 und 2, dadurch gekennzeichnet, daß der Kraftantrieb (17) zum Knicken und Strecken des bzw. der Kniehebel (9, 13, 10, 14) eine Kolben-Zylinder-Einheit ist.

4. Haltevorrichtung nach Anspruch 2, dadurch gekennzeichnet, daß die Kolben-Zylinder-Einheit (17) zwischen den beiden, die Haltekraft aufbringenden Kolben-Zylinder-Einheiten (6, 7) mit gleicher Wirkrichtung angeordnet ist und die Kolbenkraft über je eine mit dem Kniegelenk (15, 16) des Kniehebels (9, 13, 10, 14) in Verbindung stehende, einerseits mit diesem und andererseits mit der Kolbenstange (18) der Kolben-Zylinder-Einheit (17) verbundene Zug- und Druckstange (19, 20) verzweigt ist.

5. Haltevorrichtung nach Anspruch 1 bis 4, dadurch gekennzeichnet, daß der oder die Kniehebel (9, 12, 10, 14) in ihrer Streckstellung gegen Ausknicken gesichert sind.

## Claims

1. Holding device for the pipe end pieces in a hydraulic pipe end press, which has a C-shaped frame (1) in which the pipe end is held between the upper and the lower matrix half (4, 5) whereby the lower matrix half (5) is held in the pressing table and the upper matrix half (4) is held in the cross piece and the cross piece is movable toward the pressing table with the aid of at least one piston/cylinder unit (6, 7) applying the holding force, characterized by an elbow lever (9, 13, 10, 14) transferring the holding force in its extended position, the one end (9, 10) of which is articulated on the piston (11, 12) of the piston/cylinder unit (6, 7) and the other end of which (13, 14) is articulatedly connected with the cross piece (3) and the elbow joint (15, 16) of which is connected with a further power drive (17) to bend and extend the elbow lever (9, 13, 10, 14).

2. Holding device according to Claim 1, characterized in that for two elbow levers (9, 13, 10, 14) arranged symmetrically adjacent to each other a common power drive (17) is provided for the synchronous bending and extending of the two elbow levers.

3. Holding device according to Claim 1 and 2, characterized in that the power drive (17) for the bending and extending of the elbow lever or levers (9, 13, 10, 14) is a piston/cylinder unit.

4. Holding device according to Claim 2, characterized in that the piston/cylinder unit (17) is arranged between the two piston/cylinder units (6, 7) applying the holding force, with the same direction of effect and the piston force is branched via in each case a drawing and pushing rod (19, 20) communicating with the elbow joint (15, 16) of the elbow lever (9, 13, 10, 14), connected on the one hand with the latter and on the other hand with the piston rod (18) of the piston/cylinder unit (17).

5. Holding device according to Claim 1 to 4, characterized in that the elbow lever or levers (9, 12, 10, 14) in their extended position are secured against buckling.

## Revendications

1. Dispositif de serrage pour les parties d'extrémités de tubes dans une presse à extrémités de tubes hydraulique, qui présente un cadre en forme de C (1), dans lequel l'extrémité du tube est maintenue entre les demi-matrices supérieure et inférieure (4, 5), la demi-matrice inférieure (5) étant reçue dans la table de presse et la demi-matrice supérieure (4) dans la traverse et la traverse étant déplaçable par rapport à la table de presse à l'aide d'au moins une unité à cylindre et piston (6, 7) fournissant la force de serrage, caractérisé par un levier coudé (9, 13, 10, 14) transmettant, en position tendue, la force de serrage, dont l'une des extrémités (9, 10) est liée de façon articulée au piston (11, 12) de l'unité à cylindre et piston (6, 7) et l'autre extrémité (13,14) est articulée de la même façon sur la traverse et dont la genouillère (15, 16) se trouve en liaison avec un autre entraînement mécanique (17) pour plier et tendre ledit levier (9, 13, 20, 14).

2. Dispositif de serrage selon la revendication 1, caractérisé en ce que, pour deux genouillères (9, 13, 10, 14) agencées symétriquement à côté l'une de l'autre, il est prévu un entraînement mécanique (17) commun pour replier et tendre les deux genouillères de façon synchrone.

3. Dispositif selon les revendications 1 et 2, caractérisé en ce que l'entraînement mécanique (17) pour replier et tendre la ou les genouillères (9, 13, 10, 14) est une unité à cylindre et piston.

4. Dispositif de serrage selon la revendication 2, caractérisé en ce que l'unité à cylindre et piston (17) est agencée entre les deux unités à cylindre et piston (6, 7) procurant la force de serrage avec le même sens d'action et que la force du piston est divisée par l'intermédiaire, à chaque fois, d'une tige de traction et de compression (19, 20) se trouvant reliée avec la genouillère (15, 16) du levier articulé (9,13,10,14), d'une part avec celui- ci et d'autre part avec la tige de piston (18) de l'unité à cylindre et piston (17).

5. Dispositif de serrage selon l'une quelconque des revendications 1 à 4, caractérisé en ce qu'il est prévu une sécurité pour le ou les leviers articulés (9, 13, 10, 14) en position étirée contre le pliage.
